# EUROPÄISCHE PATENTSCHRIFT

(11) **EP 4 403 499 B1**
(45) Veröffentlichungstag und Bekanntmachung des Hinweises auf die Patenterteilung: **17.06.2026**
(21) Anmeldenummer: 23205814.9
(22) Anmeldetag: 25.10.2023
(51) Int. Cl.: B65G 39/04, G07F 11/00

(54) **KOPPLUNGSSYSTEM SOWIE KOPPLUNGSVORRICHTUNG ZUR MECHANISCHEN SYNCHRONISIERUNG NEBENEINANDER ANGEORDNETER TRANSPORTVORRICHTUNGEN SOWIE VERKAUFSAUTOMAT UND VERFAHREN ZUM KONFIGURIEREN EINES KOPPLUNGSSYSTEMS**
COUPLING SYSTEM AND COUPLING DEVICE FOR MECHANICALLY SYNCHRONIZING TRANSPORT DEVICES ARRANGED NEXT TO EACH OTHER, AND VENDING MACHINE AND METHOD FOR CONFIGURING A COUPLING SYSTEM
SYSTÈME DE COUPLAGE AINSI QUE DISPOSITIF DE COUPLAGE POUR LA SYNCHRONISATION MÉCANIQUE DE DISPOSITIFS DE TRANSPORT DISPOSÉS CÔTE À CÔTE AINSI QUE DISTRIBUTEUR AUTOMATIQUE ET PROCÉDÉ DE CONFIGURATION D'UN SYSTÈME DE COUPLAGE

(30) Priorität: 20.01.2023 DE 102023101460
(43) Veröffentlichungstag der Anmeldung: 24.07.2024
(73) Patentinhaber: Sielaff GmbH & Co. KG Automatenbau Herrieden, 91567 Herrieden (DE)
(72) Erfinder: SOLDNER, Patrick, 91522 Ansbach (DE); METSCHL, Jonathan, 91617 Oberdachstetten (DE)
(74) Vertreter: Isarpatent

(56) Entgegenhaltungen:
- EP-A1- 0 591 578
- EP-B1- 2 568 451
- CA-A1- 2 523 393
- CN-U- 209 543 473
- JP-A- 2000 082 174
- JP-A- 2004 164 214
- SE-B- 416 935
- US-A1- 2014 116 853
- US-B2- 6 935 486

## Beschreibung

### GEBIET DER ERFINDUNG

Die vorliegende Erfindung betrifft eine Kopplungsvorrichtung zur mechanischen Synchronisierung nebeneinander angeordneter Transportvorrichtungen für einen oder in einem Verkaufsautomaten. Ferner betrifft die vorliegende Erfindung ein Kopplungssystem, einen Verkaufsautomaten mit einem derartigen Kopplungssystem und ein Verfahren zum Konfigurieren eines derartigen Kopplungssystems.

### TECHNISCHER HINTERGRUND

Zunehmend werden neben Kaltgetränken und Snackartikeln auch andere Produkte wie Nudeln oder Grillfleisch in Verkaufsautomaten (Vending-Automaten) angeboten. Auf diese Weise kann ein Automatenbetreiber und/oder ein Erzeuger, beispielsweise ein heimischer Metzger, Fleischer, Bäcker, Bauer, oder dergleichen seine Produkte, beispielsweise regionale Produkte, in dem Verkaufsautomaten auch außerhalb von Ladenöffnungszeiten, sozusagen jederzeit, verkaufen. Typische Produkte wären hier z.B. Eier (in einem Eierkarton), eingeschweißtes Grillfleisch oder Würstchen, Nudeln oder Dosenwurst. Die Vielzahl der Produkte und der miteinhergehenden unterschiedlichen Produktgrößen stellen an Verkaufsautomaten neue Herausforderungen, unter anderem hinsichtlich der Lagerung und Ausgabe der Produkte im Verkaufsautomaten. Auch wechselnde Produkte, bedingt durch die aktuelle Verfügbarkeit durch Jahreszeiten oder Ähnliches, definieren die Anforderungen an den Verkaufsautomaten neu. Bestehende Lagerungs- und Ausgabetechnologien, wie etwa eine Spirale oder ein Schieber zur Warenförderung, können hier an ihre Grenzen stoßen, da sie zum einen nur bestimmte Produktgrößen aufnehmen können und zum anderen aufwendig umgerüstet werden müssten, um einen Produktwechsel innerhalb des Verkaufsautomaten bzw. des Warenfachs zu realisieren.

Zum Beispiel, wenn die kalte Jahreszeit vor der Tür steht und das Bereitstellen von Grillfleisch in dem Automaten nicht mehr viel Sinn macht, dann ist es eine Anforderung des Automatenbetreibers, dass er das Grillfleisch durch beispielsweise Dosenfleisch oder Dosenwurst ersetzen kann. Ein Problem ist, dass üblicherweise eingesetzte Spiralen, die das Grillfleisch ausgegeben haben, beispielsweise nicht für die Ausgabe von Dosenwurst geeignet sind. Im Stand der Technik müsste der Automat bzw. das Warenfach dafür entweder aufwendig umgerüstet werden oder der Wechsel auf Dosenwurst wäre technisch schlichtweg nicht umsetzbar. Ebenso müsste der Betreiber die Warenfächer umrüsten, wenn ein Produkt, beispielsweise ein Baguette oder Ähnliches verkauft werden soll, das eine besondere Größe oder eine ungewöhnliche Form aufweist. In diesem Fall sind die üblichen Warenfächer, die mit Spiralen oder Schieber betrieben werden, nicht groß genug.

Die GB 1082150 A beschreibt beispielsweise ein Warenförderwerk für Universalverkaufsautomaten mit mehreren Auswahl-und Nachschubmöglichkeiten, bei dem die Waren auf waagrechten stationären Tragplatten gleitbar angeordnet sind. In der WO 2012/107943 A1 ist zum Beispiel eine Vorrichtung zur Abgabe von Produkten, wie z. B. essbare oder dauerhafte Waren verschiedener Art, in einem Verkaufsautomaten beschrieben.

Ferner beschreibt die JP 2004 164214 A einen Verkaufsautomat mit einer Vielzahl von Produktsäulen und insbesondere einer Produkttransportvorrichtung, um die aus einer Produktsäule entnommenen Produkte vorwärts zu transportieren und einem Produktauslass zuzuführen.

Weiterhin sind in der US 2014/116853 A1 modulare Förderbänder und -ketten, insbesondere ein aktives Steuerrollen-Oberteil-Fördermodul und eine modulare Förderanlage beschrieben, die mindestens eines der Fördermodule umfasst.

In der EP 0 591 578 A1 ist ein Kopplungssystem zur mechanischen Synchronisierung nebeneinander angeordneter Transportvorrichtungen insbesondere für einen Verkaufsautomaten offenbart.

### ZUSAMMENFASSUNG DER ERFINDUNG

Vor diesem Hintergrund liegt der vorliegenden Erfindung die Aufgabe zugrunde, eine verbesserte Kopplungsvorrichtung für Transportvorrichtungen bereitzustellen.

Erfindungsgemäß wird diese Aufgabe durch eine Kopplungsvorrichtung mit den Merkmalen des Patentanspruchs 1, durch ein Kopplungssystem mit den Merkmalen des Patentanspruchs 3, durch einen Verkaufsautomaten mit den Merkmalen des Patentanspruchs 10und/oder durch ein Verfahren mit den Merkmalen des Patentanspruchs 11 gelöst.

Die der vorliegenden Erfindung zugrunde liegende Idee besteht darin, eine Lagerungs- und Ausgabetechnologie, das heißt eine Warenförderungseinheit, innerhalb eines Verkaufsautomaten bereitzustellen, die verschiedenste Produkte/Waren lagern und ausgeben kann und die einfach und flexibel in der Größe, auf die verschiedensten Waren, einstellbar und anpassbar ist. Eine Warenförderungseinheit bzw. eine Transportvorrichtung zeichnet sich dadurch aus, dass Waren/Produkte mit der Transportvorrichtung gelagert und bewegt werden können. Somit können mehrere Transportvorrichtungen in Standardausführungen nebeneinander beliebig kombiniert werden, um variabel auf sich ändernde Warenformate angepasst durch die Kopplungsvorrichtung mechanisch gekoppelt zu werden.

Dabei kann der Grundkörper der Kopplungsvorrichtung auf der ersten drehbaren Rolle montierbar sein. Weiterhin kann das erste Formschlusselement der ersten drehbaren Rolle an der ersten Stirnseite des Grundkörpers in die erste Aussparung einführbar sein. Gleichermaßen kann das zweite Formschlusselement der zweiten drehbaren Rolle an der zweiten Stirnseite des Grundkörpers in die zweite Aussparung einführbar sein. In der vorbestimmten Endposition ist somit die erste und/oder zweite drehbare Rolle durch die lösbare formschlüssige Verbindung antreibbar. Im mechanisch synchronisierten Zustand weisen die gekoppelten Transportvorrichtungen im Wesentlichen dieselbe Fördergeschwindigkeit auf.

Das Manipulieren der zumindest einen Kopplungsvorrichtung des Kopplungssystems kann sowohl manuell als auch automatisiert oder teilautomatisiert angewendet werden.

Beim erstmaligen Anlaufvorgang der gekoppelten drehbaren Rollen in der vorbestimmten Endposition kann es aufgrund von Spiel in der lösbar formschlüssigen Verbindung zu einer geringfügigen Relativverdrehung zwischen den gekoppelten drehbaren Rollen kommen, wobei die geringfügige Relativverdrehung zwischen zwei benachbarten drehbaren Rollen höchstens 10° beträgt. Diese Relativverdrehung hat keine oder nur eine vernachlässigbare Auswirkung auf den synchronisierten Fördervorgang.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform des Kopplungssystems weisen die Vielzahl von nebeneinander angeordneten Transportvorrichtungen eine gemeinsame Förderrichtung und eine gemeinsame Förderebene auf. Die Förderrichtung beinhaltet beispielsweise eine Vorwärtsförderung oder eine Rückwärtsförderung der Waren. Zum Beispiel kann sich die Förderrichtung senkrecht zu der Rotationsachse der drehbaren Rolle erstrecken, ist jedoch nicht darauf beschränkt. Alternativ kann sich die Förderrichtung auch in jedem Winkel zu der Rotationsachse erstrecken, insbesondere entlang der Rotationsachse erstrecken, wenn die drehbare Rolle durch ein Getriebe oder Ähnliches mit einem Schieber oder vergleichbarem zur Förderung der Ware gekoppelt ist.

Die gemeinsame Förderebene hat den Vorteil, dass insbesondere starre Waren im Wesentlichen gleichmäßig auf der Vielzahl von Transportvorrichtungen gelagert sind. Ferner kann dadurch die Vielfalt der zu fördernden Waren gesteigert werden.

Gemäß einer weiteren Ausführungsform des Kopplungssystems verbindet die Kopplungsvorrichtung in der vorbestimmten Endposition die drehbaren Rollen der Vielzahl von Transportvorrichtungen axial und in Umfangsrichtung lösbar formschlüssig. Durch die axial lösbar formschlüssige Verbindung kann eine axiale Position der Kopplungsvorrichtung sicher festgelegt sein, so dass auch während des Antreibens des Kopplungssystems die formschlüssige Verbindung aufrecht erhalten werden kann. Somit kann die formschlüssige Verbindung einerseits lösbar und dennoch zuverlässig bereitgestellt sein. Die axial lösbar formschlüssige Verbindung kann insbesondere durch einen Hinterschnitt der Kopplungsvorrichtung in Richtung der Rotationsachse betrachtet bewirkt sein. Der lösbare Formschluss in Umfangsrichtung kann zudem sonstige Antriebs-übertragungselemente einsparen, da das Antriebsmoment zwischen der drehbaren Rolle und der Kopplungsvorrichtung über den lösbaren Formschluss in Umfangsrichtung übertragen werden kann.

Gemäß einer weiteren Ausführungsform des Kopplungssystems weisen die zueinander zugewandten Endbereiche der drehbaren Rollen jeweils ein Formschlusselement auf. Somit kann das Formschlusselement in Abhängigkeit von Anforderungen an eine mechanische Belastbarkeit und/oder Fertigungsbedingungen ausgebildet sein. Das Formschlusselement kann beispielsweise stiftförmig, sphärisch, eckig oder eine Kombination daraus ausgeformt sein. Bei der Anordnung der Formschlusselemente in den zueinander zugewandten Endbereichen können vorteilhafterweise die Abmessungen der Kopplungsvorrichtung kompakt, das heißt möglichst klein sein, da eine geringere Distanz zwischen den benachbarten drehbaren Rollen durch die Kopplungsvorrichtung überbrückt werden muss.

Optional kann das Formschlusselement reversibel an der drehbaren Rolle angebracht sein. Auf diese Weise kann die variable Einsatzmöglichkeit der drehbaren Rolle erhöht und/oder eine bestehende drehbare Rolle nachgerüstet werden.

Alternativ oder zusätzlich kann die Kopplungsvorrichtung ein Formschlusselement aufweisen. Folglich können die drehbaren Rollen jeweils eine zu dem Formschlusselement korrespondierende Aussparung aufweisen, welche sich derart in den drehbaren Rollen erstreckt, dass das Formschlusselement in die Aussparung der drehbaren Rolle eingreifbar ist. Die Aussparung kann dabei derart ausgebildet sein, dass das Formschlusselement darin aufnehmbar ist. Das Formschlusselement kann beispielsweise stiftförmig, sphärisch, eckig oder eine Kombination daraus ausgeformt sein. Ferner kann dieses Formschlusselement reversibel an der Kopplungsvorrichtung angebracht sein.

Gemäß einer Weiterbildung des Kopplungssystems ragt das Formschlusselement von einer Mantelfläche der drehbaren Rolle ab. Auf diese Weise kann dem zur Übertragung des Antriebsmoments ausgelegten Formschlusselement ein größerer Hebel bereitgestellt werden. Dabei kann das Formschlusselement beispielsweise einen oder mehrere von der Mantelfläche abragende Abschnitte enthalten. Somit kann ein maximal über das Formschlusselement übertragbares Antriebsmoment erhöht werden. Insbesondere kann das Formschlusselement zwei abragende Abschnitte enthalten, welche auf entgegengesetzten Seiten der Mantelfläche angeordnet sind. Bei gekoppelten, benachbarten drehbaren Rollen kann das jeweilige Formschlusselement in derselben Ausrichtung von der Mantelfläche abragen, so dass die Formschlusselemente der benachbarten drehbaren Rollen zueinander fluchten. Alternativ oder zusätzlich kann das Formschlusselement im Vergleich zu dem Formschlusselement der gekoppelten, benachbarten drehbaren Rolle um einen Winkel versetzt ausgerichtet sein.

Gemäß einer weiteren Weiterbildung des Kopplungssystems ist die Kopplungsvorrichtung hohlzylindrisch ausgebildet und weist eine zu dem Formschlusselement korrespondierende Aussparung auf, welche sich derart in der Kopplungsvorrichtung erstreckt, dass das Formschlusselement in die Aussparung der Kopplungsvorrichtung eingreifbar ist. Beispielsweise enthält die Kopplungsvorrichtung an beiden Stirnseiten jeweils eine Aussparung für das Formschlusselement. Die Aussparung ist dabei derart ausgebildet, dass das Formschlusselement darin aufnehmbar ist.

Die beidseitigen Aussparungen der Kopplungsvorrichtung können beispielsweise um etwa 90° versetzt, entgegengesetzt, also etwa 180° versetzt oder dergleichen ausgerichtet sein. Vorzugsweise können die beidseitigen Aussparungen spiegelverkehrt in der Kopplungsvorrichtung angeordnet sein, um durch Verdrehen der Kopplungseinrichtung die Formschlusselemente der beiden benachbarten drehbaren Rollen gleichzeitig in Eingriff zu bringen.

Erfindungsgemäß ist die Kopplungsvorrichtung auf der drehbaren Rolle verschiebbar entlang der gemeinsamen Rotationsachse und verdrehbar um die gemeinsame Rotationsachse montiert. Insbesondere sofern die Kopplungsvorrichtung nicht in der vorbestimmten Endposition positioniert ist, kann die Kopplungsvorrichtung verschiebbar entlang der gemeinsamen Rotationsachse und verdrehbar um die gemeinsame Rotationsachse montiert sein. Dabei ist zumindest eines davon, also verschiebbar entlang der gemeinsamen Rotationsachse oder verdrehbar um die gemeinsame Rotationsachse, stets möglich. Somit kann die Kopplungsvorrichtung auf einfache Weise und insbesondere ohne notwendiges Werkzeug im montierten Zustand gehandhabt werden.

Gemäß einer weiteren Ausführungsform des Kopplungssystems ist die Kopplungsvorrichtung über einen motorischen Antrieb antreibbar. Vorzugsweise ist der motorische Antrieb als Elektromotor, insbesondere als Servomotor, als Schrittmotor, als Gleichstrommotor oder dergleichen, ausgebildet. Jedoch ist die Antriebsart nicht darauf beschränkt, beispielsweise kann auch ein magnetischer, pneumatischer oder hydraulischer Antrieb vorgesehen sein. Optional kann der motorische Antrieb auch ein Getriebe aufweisen. Wahlweise kann der motorische Antrieb direkt oder über das Getriebe mit der Kopplungseinrichtung zum Antreiben gekoppelt sein. Dabei spielt es keine Rolle, wie viele Kopplungseinrichtungen des gekoppelten Kopplungssystems antreibbar sind, solange zumindest eine Kopplungsvorrichtung angetrieben ist.

Optional kann der motorische Antrieb in einer Entnahme-Einrichtung integriert sein. Die gekoppelten Transportvorrichtungen bilden dabei ein Warenfach. Die Entnahme-Einrichtung ist variabel verfahrbar und lässt sich somit an eine beliebige Frontseite des Warenfaches bewegen. Dies geschieht über eine variabel verfahrbare Transport-Einrichtung, an der die Entnahme-Einrichtung befestigt ist. Diese Transport-Einrichtung kann beispielsweise Führungsschienen enthalten, auf denen die Entnahme-Einrichtung verfahrbar ist. Auf diese Weise treibt der motorische Antrieb sowohl die Entnahme-Einrichtung als auch die Transportvorrichtungen an, indem der motorische Antrieb diejenige Transportvorrichtung antreibt vor dessen Warenfach die Entnahme-Einrichtung positioniert ist.

Somit können alle Warenfächer beziehungsweise Transportvorrichtungen mit einem einzigen motorischen Antrieb angetrieben werden. Folglich können Verfahrwege gespart werden, indem die Entnahme-Einrichtung die am günstigsten positionierte Kopplungsvorrichtung anfährt.

Gemäß einer weiteren Ausführungsform des Kopplungssystems ist zumindest eine der drehbaren Rollen über einen motorischen Antrieb oder ein motorisch angetriebenes Förderband antreibbar. Der Transport der Ware erfolgt beispielsweise über ein Förderband, einen Schieber, Transportrollen, Transportwalzen oder eine Spirale. Vorzugsweise ist der motorische Antrieb als Elektromotor, insbesondere als Servomotor, als Schrittmotor, als Gleichstrommotor oder dergleichen, ausgebildet. Jedoch ist die Antriebsart nicht darauf beschränkt, beispielsweise kann auch ein magnetischer, pneumatischer oder hydraulischer Antrieb vorgesehen sein. Optional kann der motorische Antrieb auch ein Getriebe aufweisen. Wahlweise kann der motorische Antrieb direkt oder über das Getriebe mit der drehbaren Rolle zum Antreiben gekoppelt sein. Dabei spielt es keine Rolle, wie viele drehbare Rollen des gekoppelten Kopplungssystems antreibbar sind, solange zumindest eine drehbare Rolle angetrieben ist.

Das motorisch angetriebene Förderband ist für viele Waren und insbesondere für viele schlanke Flaschen und Dosen aus Stabilitätsgründen besser für den Transport geeignet, da bei einem angetriebenen Förderband diese Waren stabiler transportiert werden können und damit seltener umfallen. Das angetriebene Förderband ist vorzugsweise über eine vordere drehbare Rolle und eine hintere drehbare Rolle gespannt. Die angetriebene drehbare Rolle ist vorzugsweise die vordere drehbare Rolle, kann jedoch auch die hintere drehbare Rolle sein. Das motorisch angetriebene Förderband kann wie der motorische Antrieb ausgebildet sein.

Gemäß einer weiteren Weiterbildung des Kopplungssystems ist der motorische Antrieb als Zahnradantrieb, als Reibradantrieb oder als Riemenantrieb ausgebildet. Zur Übertragung des Antriebsmoments von dem motorischen Antrieb auf die Kopplungsvorrichtung beziehungsweise auf die drehbare Rolle kann der motorische Antrieb ein Zahnrad, ein Reibrad oder einen Riemen vorsehen.

Gemäß einer Ausführungsform der Kopplungsvorrichtung ist der Grundkörper zylindrisch ausgebildet und weist eine Mantelfläche des Grundkörpers eine Vielzahl von Zähnen zum Antreiben der Kopplungsvorrichtung mittels eines Zahnradantriebs auf. Auf diese Weise kann die Kopplungsvorrichtung eine weitere Funktion integrieren und Bauraum eingespart werden.

Optional kann der Grundkörper innerhalb der Aussparung einen Wulst aufweisen, um das Formschlusselement hinter dem Wulst zu sichern. Auf diese Weise ist beim Manipulieren der Kopplungsvorrichtung ein vordefiniertes Drehmoment nötig, um das Formschlusselement an dem Wulst innerhalb der Aussparung vorbei zu drücken. Folglich könnte der Wulst über das Formschlusselement ein Drehmoment bis zu dem Betrag des vordefinierten Drehmoments übertragen. Somit kann beispielweise auch bei einem Abbremsvorgang ein Verdrehen der Kopplungsvorrichtung relativ zu der drehbaren Rolle verhindert werden. Ferner kann folglich allgemein ein unbeabsichtigtes Verdrehen der Kopplungsvorrichtung relativ zu der drehbaren Rolle entgegen der Antriebsrichtung verhindert werden. Dennoch kann die lösbar formschlüssige Verbindung gelöst werden, wenn beim beabsichtigten Verdrehen das vordefinierte Drehmoment überwunden wird, um das Formschlusselement an dem Wulst vorbei zu drücken.

Gemäß einer Ausführungsform des Verfahrens umfasst das Manipulieren ferner ein Verdrehen der Kopplungsvorrichtung aus einer vorbestimmten Startposition, in welcher die Kopplungsvorrichtung eine lösbare formschlüssige Verbindung zu der drehbaren Rolle zur Übertragung eines Antriebsmoments herstellt, relativ zu der drehbaren Rolle um die gemeinsame Rotationsachse, wobei die lösbare formschlüssige Verbindung zu der drehbaren Rolle in Richtung der gemeinsamen Rotationsachse gelöst wird. Die vorbestimmte Startposition bezeichnet insbesondere die Position, in welcher die Kopplungsvorrichtung zur Übertragung des Antriebsmoments auf genau eine drehbare Rolle angeordnet ist. Das heißt die Kopplungsvorrichtung ist in der vorbestimmten Startposition lösbar formschlüssig mit genau einer drehbaren Rolle verbunden. Beim Verdrehen der Kopplungsvorrichtung wird diese lösbare formschlüssige Verbindung zumindest in axialer Richtung gelöst, so dass die Kopplungsvorrichtung entlang der Rotationsachse relativ zu der drehbaren Rolle verschiebbar ist. Somit kann die Kopplungsvorrichtung auch im ungekoppelten Zustand zum Antreiben der drehbaren Rolle verwendet werden.

Gemäß einer weiteren Ausführungsform des Verfahrens weist der Endbereich der zwei benachbarten drehbaren Rollen jeweils ein Formschlusselement auf, wobei die Formschlusselemente von einer Mantelfläche der drehbaren Rollen abragen und beim axialen Verschieben der Kopplungsvorrichtung in einer vorbestimmten Ausrichtung zueinander ausgerichtet werden. Vorteilhafterweise ergeben die Formschlusselemente in der vorbestimmten Ausrichtung eine Flucht. Somit kann die Kopplungsvorrichtung von der einen drehbaren Rolle ausgehend axial zu der benachbarten drehbaren Rolle verschoben werden und das Formschlusselement der benachbarten drehbaren Rolle kann dabei in die Aussparung aufgenommen werden. Vorzugsweise wird die Kopplungseinrichtung soweit axial verschoben bis sie etwa mittig die beiden Endbereiche der benachbarten drehbaren Rollen umgibt, wobei beide Formschlusselemente in die jeweilige Aussparung eingreifen.

Gemäß einer Weiterbildung des Verfahrens wird beim Verdrehen der Kopplungsvorrichtung eine der zwei benachbarten drehbaren Rollen relativ zu der anderen benachbarten drehbaren Rolle und relativ zu der Kopplungsvorrichtung derart ausgerichtet, dass die Formschlusselemente in Abhängigkeit einer vorbestimmten Übertragungsrichtung des Antriebsmoments so in die Kopplungsvorrichtung eingreifen, dass ein im Wesentlichen spielfreier Anlaufvorgang des Kopplungssystems bereitgestellt wird. Das heißt die Formschlusselemente werden so in Kontakt mit einer Innenseite der Kopplungsvorrichtung gebracht, dass das Antriebsmoment über diesen Kontakt übertragen wird. Somit laufen alle gekoppelten Transportvorrichtungen gleichzeitig los, wobei ein Schlupf eines der gekoppelten Transportvorrichtungen minimiert wird.

Insbesondere für den Fall, dass mindestens drei Transportvorrichtungen gekoppelt werden, wobei lediglich eine Kopplungsvorrichtung angetrieben wird, wird das Antriebsmoment von der mit der angetriebenen Kopplungsvorrichtung verbundenen drehbaren Rolle auf die nicht angetriebene Kopplungsvorrichtung und weiter auf die damit verbundene drehbare Rolle übertragen. In diesem Fall ist die Richtung des Antriebsmoments zwischen der Kopplungsvorrichtung und der treibenden drehbaren Rolle umgekehrt. Somit wird vorteilhafterweise die Kopplungsvorrichtung relativ zu der treibenden drehbaren Rolle in Kontakt mit der Innenseite der Kopplungsvorrichtung verdreht, mit welcher das Antriebsmoment in der vorbestimmten Übertragungsrichtung übertragen wird.

Gemäß einer weiteren Ausführungsform des Verfahrens ist ein Schritt des gemeinsamen Antreibens der Vielzahl von Transportvorrichtungen vorgesehen, welche mittels der zumindest einen Kopplungsvorrichtung mechanisch synchronisiert sind. Auf diese Weise fördern die gekoppelten Transportvorrichtungen die Ware mit der gleichen Geschwindigkeit, wodurch die Ausgabe der Ware begünstigt wird. Durch die Synchronisierung kann ferner nur ein motorischer Antrieb betrieben werden, um die gekoppelten Transportvorrichtungen simultan anzutreiben. Somit kann Energie gespart werden.

Die obigen Ausführungsformen und Weiterbildungen lassen sich, sofern sinnvoll, beliebig miteinander kombinieren. Insbesondere sind sämtliche Merkmale des Kopplungssystems oder der Kopplungsvorrichtung auf das zugehörige Verfahren zum Konfigurieren des Kopplungssystems übertragbar, und umgekehrt.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine schematische Frontansicht eines Kopplungssystems gemäß einem Ausführungsbeispiel;
- Fig. 2: eine isometrische Perspektivansicht eines Kopplungssystems gemäß einem weiteren Ausführungsbeispiel mit zwei gekoppelten, benachbarten Transportvorrichtungen;
- Fig. 3: eine schematische Darstellung einer Kopplungsvorrichtung gemäß einem Ausführungsbeispiel in verschiedenen Seitenansichten;
- Fig. 4: eine schematische Frontansicht eines Verkaufsautomaten gemäß einem Ausführungsbeispiel mit einem Kopplungssystem gemäß einem weiteren Ausführungsbeispiel;
- Fig. 5: ein Ablaufdiagramm eines Verfahrens zum Konfigurieren eines Kopplungssystems.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Fig. 1 zeigt eine schematische Frontansicht eines Kopplungssystems 1 gemäß einem Ausführungsbeispiel.

Das Kopplungssystem 1 ist zur mechanischen Synchronisierung nebeneinander angeordneter Transportvorrichtungen 2 ausgebildet. Insbesondere ist das Kopplungssystem für einen oder in einem Verkaufsautomaten 3 vorgesehen.

Das Kopplungssystem 1 umfasst zwei nebeneinander angeordnete Transportvorrichtungen 2 mit jeweils einer drehbaren Rolle 4 sowie zwei Kopplungsvorrichtungen 5. Die zwei drehbaren Rollen 4 erstrecken sich entlang einer gemeinsamen Rotationsachse X.

Beispielhaft weisen die drehbaren Rollen 4 in einem Endbereich jeweils ein Formschlusselement 6 auf. Das Formschlusselement 6 ragt dabei in einer Radialrichtung von der Mantelfläche der drehbaren Rolle 4 ab. Vorzugsweise ist das Formschlusselement 6 wie ein Pin ausgeformt, was jedoch nicht zwangsweise andere Formen ausschließt. Wie in Fig. 1 dargestellt ist, kann der Endbereich der drehbaren Rolle 4 beispielsweise einen abgesetzten Außendurchmesser, insbesondere einen verringerten Außendurchmesser, enthalten als ein Mittelbereich der drehbaren Rolle 4.

Die mittig dargestellte Kopplungsvorrichtung 5 illustriert die Position der Kopplungsvorrichtung 5 in einer vorbestimmten Endposition, in welcher die zwei drehbaren Rollen 4 lösbar formschlüssig miteinander verbunden sind. Dabei umschließt die Kopplungsvorrichtung 5 beispielhaft die zueinander zugewandten Endbereiche der zwei benachbarten drehbaren Rollen 4 sowie das jeweilige Formschusselement 6.

Die links dargestellte Kopplungsvorrichtung 5 umschließt lediglich den Endbereich einer drehbaren Rolle 4, wobei auch in diesem Fall das Formschlusselement 6 in die Kopplungsvorrichtung 5 eingreifen kann. Auf diese Weise kann das beispielhaft abgebildete Kopplungssystem nach Fig. 1 wahlweise über die links dargestellte Kopplungsvorrichtung 5, die mittig dargestellte Kopplungsvorrichtung 5 oder eine der zwei drehbaren Rollen 4 motorisch angetrieben werden. Unabhängig von der gewählten Antriebsseite werden stets die zwei Kopplungsvorrichtungen 5 sowie die zwei drehbaren Rollen 4 simultan angetrieben, da mechanisch synchronisiert.

Zum Beispiel kann die mittlere Kopplungsvorrichtung 5 von einem motorischen Antrieb (nicht dargestellt) angetrieben sein. Die mittlere Kopplungsvorrichtung 5 treibt aufgrund der formschlüssigen Verbindung die zwei drehbaren Rollen 4 gleichzeitig. Weiterhin treibt die von der mittleren Kopplungsvorrichtung 5 angetriebene drehbare Rolle 4 die mit ihr ebenfalls formschlüssig verbundene linke Kopplungsvorrichtung 5.

Fig. 2 zeigt eine isometrische Perspektivansicht eines Kopplungssystems 1 gemäß einem weiteren Ausführungsbeispiel mit zwei gekoppelten, benachbarten Transportvorrichtungen 2.

Das Kopplungssystem 1 des in der Fig. 2 illustrierten weiteren Ausführungsbeispiels entspricht im Wesentlichen dem Kopplungssystem nach Fig. 1. Das Kopplungssystem 1 unterscheidet sich aber dadurch, dass hier die Transportvorrichtungen 2 jeweils zwei drehbare Rollen 4 und ein Förderband 8 aufweisen, welches beispielhaft um die zwei drehbare Rollen 4 gespannt ist, wobei diese zwei drehbaren Rollen 4 der einzelnen Transportvorrichtung 2 selbstverständlich keine gemeinsame Rotationsachse X enthalten, sondern parallel zueinander angeordnet sind. Der Einfachheit halber werden diese zwei drehbaren Rollen 4 als vordere drehbare Rolle bzw. hintere drehbare Rolle bezeichnet.

Ferner ist in der geschnittenen Ansicht deutlich illustriert, dass die lösbar formschlüssige Verbindung zwischen der Kopplungsvorrichtung 5 und der drehbaren Rolle 4 bzw. dem Formschlusselement 6 sowohl in Umfangsrichtung zur Übertragung eines Antriebsmoments vorliegt sowie axial entlang der Rotationsachse X zur Sicherung gegen axiales Verrutschen gegeben ist.

Gemäß dem Ausführungsbeispiel in Fig. 2 sind die vorderen drehbaren Rollen 4 durch die Kopplungsvorrichtung 5 miteinander verbunden. Alternativ oder zusätzlich können die hinteren drehbaren Rollen 4 miteinander verbunden sein.

Wird beispielsweise eine der Kopplungsvorrichtungen 5 angetrieben, wird die Drehbewegung mittels Formschlusselement 6 auf die drehbare Rolle 4 übertragen und diese wiederum versetzt das Förderband 8 in Bewegung und die auf dem Förderband 8 befindlichen Waren können in Richtung einer Ausgabe gefördert werden.

Fig. 3 zeigt eine schematische Darstellung einer Kopplungsvorrichtung 5 gemäß einem Ausführungsbeispiel in verschiedenen Seitenansichten. Insbesondere sind eine Vorderseite, eine erste Stirnseite 13A und eine zweite Stirnseite 13B der Kopplungsvorrichtung 5 bzw. seines Grundkörpers 13 abgebildet.

Die Kopplungsvorrichtung 5 des in der Fig. 3 dargestellten weiteren Ausführungsbeispiels entspricht funktional im Wesentlichen der Kopplungsvorrichtung nach Fig. 1. Die Kopplungsvorrichtung 5 unterscheidet sich jedoch beispielsweise dadurch, dass eine Mantelfläche des Grundkörpers 13 eine Vielzahl von Zähnen 15 aufweist. Die Vielzahl von Zähnen 15 können zum Beispiel mit einem Zahnradantrieb oder einem sonstigen Antrieb zur Übertragung des Antriebsmoments gekoppelt sein, wobei der sonstige Antrieb mittels eines Zahnradgetriebes mit der Vielzahl von Zähnen 15 in Eingriff steht. Zusätzlich kann auch der Zahnradantrieb ein Getriebe aufweisen.

Ferner enthält der Grundkörper 13 eine Durchgangsbohrung 14. Die Durchgangsbohrung 14 erstreckt sich hier beispielhaft entlang der Rotationsachse X von der ersten Stirnseite 13A bis zur zweiten Stirnseite 13B. Ein Durchmesser der Durchgangsbohrung 14 korrespondiert im Wesentlichen mit dem Außendurchmesser des Endbereichs der drehbaren Rolle 4 auf welcher die Kopplungsvorrichtung 5 montierbar ist.

Darüber hinaus enthält der Grundkörper 13 eine erste Aussparung 7A und eine zweite Aussparung 7B. Die erste und zweite Aussparung 7A, 7B ist jeweils dazu ausgebildet, ein erstes bzw. zweites Formschlusselement 6 der ersten bzw. zweiten drehbaren Rolle 4 an der ersten bzw. zweiten Stirnseite 13A, 13B einzuführen, also in Eingriff zu bringen. Insbesondere kann das Formschlusselement zwei abragende Abschnitte enthalten, welche auf entgegengesetzten Seiten der Mantelfläche angeordnet sind. Folglich enthält die erste bzw. zweite Aussparung 7A, 7B hier beispielsweise ebenfalls zwei Abschnitte, um die zwei Abschnitte des Formschlusselements 6 aufnehmen zu können.

Beispielhaft sind die erste Aussparung 7A und die zweite Aussparung 7B spiegelverkehrt ausgebildet. Das heißt während sich die erste Aussparung 7A ausgehend von einer Referenzposition in Umfangsrichtung gegen den Uhrzeigersinn erstreckt, erstreckt sich die zweite Aussparung 7B ausgehend von der Referenzposition in Umfangsrichtung mit dem Uhrzeigersinn. Somit kann innerhalb der ersten und zweiten Aussparung bzw. zwischen der ersten und zweiten Aussparung 7A, 7B in dem Grundkörper 13 eine Nase 9 ausgebildet sein. Bei der Nase 9 kann es sich um einen Hinterschnitt handeln, welcher die Kopplungsvorrichtung 5 axial sichert, wenn das Formschlusselement 6 an der Nase 9 anliegt. Beispielhaft weist das Ausführungsbeispiel in Fig. 3 jeweils eine Nase 9 in jedem Abschnitt der ersten bzw. zweiten Aussparung 7A, 7B auf. Optional kann ein Abschnitt der ersten bzw. zweiten Aussparung 7A, 7B jedoch auch eine zweite Nase 9 aufweisen. Somit kann beispielsweise der Hinterschnitt beim Verdrehen der Kopplungsvorrichtung 5 sowohl mit als auch gegen den Uhrzeigersinn bereitgestellt werden.

Fig. 4 zeigt eine schematische Frontansicht eines Verkaufsautomaten 3 gemäß einem Ausführungsbeispiel mit einem Kopplungssystem 1 gemäß einem weiteren Ausführungsbeispiel.

Der Verkaufsautomat 3 umfasst ein Gehäuse 10, einen Innenraum 11 und das Kopplungssystem 1. Insbesondere handelt es sich bei dem Kopplungssystem 1 um ein Ausführungsbeispiel nach Fig. 1, Fig. 2, Fig. 3 oder Kombinationen daraus.

Der Verkaufsautomat 3 kann ferner eine Fronttür enthalten, welche typischerweise über Gelenke an dem Gehäuse 10 angelenkt ist. Die Fronttür und das Gehäuse 10 bilden zusammen den Innenraum 11, um die zu verkaufenden Warenprodukte 12, die Steuer- und Kühlfunktionen des Verkaufsautomaten 3 und andere Verkaufsautomaten-Funktionen unterzubringen. Beispielsweise kann die Fronttür eine durchsichtige Glas- oder klare Kunststoffscheibe aufweisen, welche, wenn die Fronttür geschlossen ist, für einen deutlichen Einblick in den Innenraum 11 des Verkaufsautomaten 3 und somit auf die darin untergebrachten Warenprodukte 12, die in dem Innenraum 11 des Verkaufsautomaten 3 in Warenfächern geordnet vorgehalten werden, sorgt. Im Bereich der Fronttür oder alternativ auch in dem Gehäuse 10 kann ein geeignetes Bedienfeld vorgesehen sein, welches Produktauswahl-Eingabeeinrichtungen und Geld-und Guthaben-Verarbeitungseinrichtungen umfasst, die wie auch eine Münzrückgabe-Einrichtung allgemein bekannt sind. Der Verkaufsautomat 3 kann ferner eine optische und/oder akustische Signaleinrichtung aufweisen.

Ferner kann eine Verriegelungseinheit vorgesehen sein, die es ermöglicht, dass die Fronttür zu Zwecken der Wartung, des Befüllens des Verkaufsautomaten 3 und dergleichen auf sichere Weise geöffnet und geschlossen werden kann. Der Verkaufsautomat 3 kann auch eine Warenausgabe-Öffnung enthalten, aus der ein verkauftes Warenprodukt 12 von einem Käufer entnehmbar ist.

Der Verkaufsautomat 3 weist beispielsweise eine Vielzahl arraymäßig in dem Innenraum 11 angeordneter Warenfächer auf. In Fig. 4 ist beispielhaft die Anordnung von drei Warenfächern in dem Innenraum 11 des Verkaufsautomaten 3 gezeigt. Dabei sind die drei Warenfächer beispielhaft in derselben Förderebene angeordnet, jedoch können ebenso weitere Warenfächer der Vielzahl von Warenfächern in anderen Förderebenen, also darunter oder darüber, angeordnet sein. In der gezeigten Förderebene sind beispielhaft fünf Transportvorrichtungen 2 dargestellt, wobei die drei linken Transportvorrichtungen 2 ein Kopplungssystem 1 darstellen. Rechts daneben sind zwei weitere Transportvorrichtungen 2' vorgesehen, die in einem Einzelbetrieb unabhängig von dem Kopplungssystem 1 konfiguriert sind. Die zwei Transportvorrichtungen 2' sind im Wesentlichen identisch zu den Transportvorrichtungen 2 des Kopplungssystems 1 und können bei Bedarf Teil des Kopplungssystems 1 sein, wenn die Kopplungsvorrichtung 5 mit der drehbaren Rolle 4 der benachbarten Transportvorrichtung 2 lösbar formschlüssig verbunden ist. Auf diese Weise kann die Breite der Warenfächer variabel einstellbar sein, wobei das Kopplungssystem 1 bzw. jede einzelne Transportvorrichtung 2' jeweils einem Warenfach zugeordnet ist und die darin gelagerten Waren 12 fördert.

Insbesondere sind alle vorgesehenen Transportvorrichtungen 2, 2' im Wesentlichen identisch ausgebildet. In dem dargestellten Ausführungsbeispiel mit fünf Transportvorrichtungen 2, 2' können somit fünf, vier, drei, zwei oder ein Warenfächer gebildet sein. Dementsprechend können zum Beispiel die fünf Transportvorrichtungen 2' unabhängig voneinander angetrieben, also nicht gekoppelt sein. Optional können zwei Transportvorrichtungen 2 eines Kopplungssystems 1 miteinander gekoppelt sein und einem Warenfach zugeordnet sein. Weiter optional können die fünf Transportvorrichtungen 2 zu einem Kopplungssystem 1 gekoppelt sein. Die einzelnen Warenfächer können jeweils eine unterschiedliche Größe aufweisen, was allerdings nicht zwingend erforderlich ist. Vorteilhafterweise können die Warenfächer in ihrer Breite und in ihrer Höhe variabel einstellbar sind. In dem Fall, dass die Transportvorrichtung 2, 2' mit einem Förderband 8, wie in Fig. 2 gezeigt ist, versehen ist, bildet der obere waagerechte Bereich des Förderbandes 8 die Bodenfläche des Warenfaches.

Fig. 5 zeigt ein Ablaufdiagramm eines Verfahrens V zum Konfigurieren eines Kopplungssystems 1.

Das Verfahren V zum Konfigurieren des Kopplungssystems 1 umfasst beispielhaft die Schritte einzelnes Antreiben V1 einer Transportvorrichtung 2', Verdrehen V2 einer Kopplungsvorrichtung 5, axiales Verschieben V3 der Kopplungsvorrichtung 5, Verdrehen V4 der Kopplungsvorrichtung 5 und gemeinsames Antreiben V5 der Vielzahl von gekoppelten Transportvorrichtungen 2. Insbesondere handelt es sich um ein Verfahren zum Konfigurieren des Kopplungssystems 1 für einen oder in einem Verkaufsautomaten 3.

Beispielhaft sind die Schritte V1-V4 graphisch illustriert und dienen der Veranschaulichung des jeweiligen Verfahrensschritts.

Das einzelne Antreiben V1 beinhaltet eine lösbar formschlüssige Verbindung zwischen der Kopplungsvorrichtung 5 und der ersten drehbaren Rolle 4A. Dabei kann das erste Formschlusselement 6A der ersten drehbaren Rolle 4A beispielsweise in die zweite Aussparung 7B der Kopplungsvorrichtung 5 eingreifen. Somit ist die Kopplungsvorrichtung 5 nicht mit der zweiten drehbaren Rolle 4B verbunden und treibt lediglich die erste drehbare Rolle 4A an. Die Nase 9 verhindert insbesondere, dass die Kopplungsvorrichtung 5 axial in Richtung der benachbarten zweiten drehbaren Rolle 4B verrutscht. Zudem liegt auf diese Weise die vorbestimmte Endposition vor, in welcher die Kopplungsvorrichtung 5 die lösbare formschlüssige Verbindung zu der ersten drehbaren Rolle 4A zur Übertragung eines Antriebsmoments herstellt.

Beim Verdrehen V2 der Kopplungsvorrichtung 5 aus der vorbestimmten Startposition wird die Kopplungsvorrichtung 5 relativ zu der ersten drehbaren Rolle 4A um die gemeinsame Rotationsachse X gedreht. Dabei wird die lösbare formschlüssige Verbindung entlang der gemeinsamen Rotationsachse X zwischen der Kopplungsvorrichtung 5 und der ersten drehbaren Rolle 4A gelöst. Das heißt die Kopplungsvorrichtung 5 wird derart im Verhältnis zu der ersten drehbaren Rolle 4A verdreht bis das erste Formschlusselement 6A nicht mehr von der Nase in seinem axialen Freiheitsgrad eingeschränkt wird. Folglich kann die Kopplungsvorrichtung 5 nach dem Verdrehen V2 axial im Verhältnis zu der ersten drehbaren Rolle 4A verschoben werden.

Beim axialen Verschieben V3 der Kopplungsvorrichtung 5 relativ zu der ersten drehbaren Rolle 4A wird die Kopplungsvorrichtung 5 zu der benachbarten zweiten drehbaren Rolle 4B geführt. Dabei kann das erste Formschlusselement 6A beispielsweise von der zweiten Aussparung 7B in die erste Aussparung 7A wechseln, wobei die erste und die zweite Aussparung 7A, 7B ineinander übergehen. Insbesondere wird die Kopplungsvorrichtung 5 derart axial verschoben V3, dass die Kopplungsvorrichtung 5 jeweils einen Endbereich der benachbarten ersten und zweiten drehbaren Rollen 4A, 4B umgibt. Vorzugsweise werden das erste Formschlusselement 6A in Eingriff mit der ersten Aussparung 7A sowie das zweite Formschlusselement 6B in Eingriff mit der zweiten Aussparung 7B geführt. Somit wird beim axialen Verschieben V3 zusätzlich zu der formschlüssigen Verbindung in Umfangsrichtung zwischen der Kopplungsvorrichtung 5 und der ersten drehbaren Rolle 4A bzw. Formschlusselement 6A auch die zweite drehbare Rolle 4B bzw. das zweite Formschlusselement 6B von der Kopplungsvorrichtung 5 formschlüssig in Umfangsrichtung verbunden.

Optional können die Formschlusselemente 6A, 6B der benachbarten drehbaren Rollen 4A, 4B beim axialen Verschieben V3 beispielsweise in einer Flucht zueinander ausgerichtet werden.

Ferner beinhaltet ein nachfolgender Schritt das Verdrehen V4 der Kopplungsvorrichtung 5 relativ zu den zwei benachbarten drehbaren Rollen 4, also der ersten und zweiten drehbaren Rolle 4A, 4B um die gemeinsame Rotationsachse X in die vorbestimmte Endposition. Die vorbestimmte Endposition ist hier vergleichbar mit der oben beschriebenen Endposition in Bezug zu Schritt V1, wobei die Kopplungsvorrichtung 5 hier die lösbare formschlüssige Verbindung zu der ersten drehbaren Rolle 4A sowie zu der zweiten drehbaren Rolle 4B zur Übertragung des Antriebsmoments herstellt. Die Nase 9 wird somit zwischen die Formschlusselemente 6A, 6B verlagert und verhindert insbesondere, dass die Kopplungsvorrichtung 5 axial verrutschen kann.

Optional kann beim Verdrehen V4 zum Beispiel die zweite drehbare Rolle 4B relativ zu der ersten drehbaren Rolle 4A und relativ zu der Kopplungsvorrichtung 5 derart ausgerichtet werden, dass das zweite Formschlusselement 6B in Abhängigkeit einer vorbestimmten Übertragungsrichtung des Antriebsmoments so in die Kopplungsvorrichtung 5 eingreift, dass ein im Wesentlichen spielfreier Anlaufvorgang des Kopplungssystems 1 bereitgestellt wird.

Das gemeinsame Antreiben V5 der gekoppelten Transportvorrichtungen 2 beinhaltet beispielsweise die Übertragung des Antriebsmoments mittels eines motorischen Antriebs. Wahlweise kann lediglich eine Kopplungsvorrichtung 5 angetrieben werden oder mehrere Kopplungsvorrichtungen 5. Da alle drehbaren Rollen 4 des Kopplungssystems 1 mechanisch synchronisiert sind, werden alle Transportvorrichtungen 2 des Kopplungssystems 1 mit der gleichen Fördergeschwindigkeit bewegt.

Insbesondere kann das Verfahren V sowohl vorwärts als auch rückwärts angewendet werden, um die drehbaren Rollen 4 zu koppeln bzw. zu entkoppeln. Dabei kann das Verfahren V auch nur teilweise in umgekehrter Reihenfolge angewendet werden.

### Bezugszeichenliste

- 1: Kopplungssystem
- 2,2': Transportvorrichtung
- 3: Verkaufsautomat
- 4: drehbare Rolle
- 5: Kopplungsvorrichtung
- 6: Formschlusselement
- 7A: erste Aussparung
- 7B: zweite Aussparung
- 8: Förderband
- 9: Nase
- 10: Gehäuse
- 11: Innenraum
- 12: Ware
- 13: Grundkörper
- 13A: erste Stirnseite
- 13B: zweite Stirnseite
- 14: Durchgangsbohrung
- 15: Zähne

- X: Rotationsachse

- V1: einzelnes Antreiben
- V2: Verdrehen
- V3: axiales Verschieben
- V4: Verdrehen
- V5: gemeinsames Antreiben

## Patentansprüche

1. Kopplungsvorrichtung (5) zur mechanischen Synchronisierung nebeneinander angeordneter Transportvorrichtungen (2), insbesondere für einen oder in einem Verkaufsautomaten (3),
mit einem Grundkörper (13);
mit einer Durchgangsbohrung (14) entlang einer Rotationsachse (X) des Grundkörpers (13), wobei die Durchgangsbohrung (14) dazu ausgebildet ist, den Grundkörper (13) auf einer sich entlang der Rotationsachse (X) erstreckenden ersten drehbaren Rolle verschiebbar und verdrehbar zu montieren;
mit einer ersten Aussparung (7A) zum Einführen eines ersten Formschlusselements der ersten drehbaren Rolle an einer ersten Stirnseite (13A) des Grundkörpers (13), wobei die erste Aussparung (7A) an die Durchgangsbohrung (14) anschließt und sich abschnittsweise in Umfangsrichtung des Grundkörpers (13) erstreckt, so dass das erste Formschlusselement entlang der ersten Aussparung (7A) in eine vorbestimmte Endposition führbar ist, in welcher eine lösbare formschlüssige Verbindung zum Antreiben der ersten drehbaren Rolle hergestellt ist; und
mit einer zweiten Aussparung (7B) zum Einführen eines zweiten Formschlusselements einer zweiten um die Rotationsachse (X) drehbaren Rolle an einer zweiten Stirnseite (13B) des Grundkörpers (13), wobei die zweite Aussparung (7B) an die Durchgangsbohrung (14) anschließt und sich abschnittsweise in Umfangsrichtung erstreckt, so dass das zweite Formschlusselement entlang der zweiten Aussparung (7B) in eine vorbestimmte Endposition führbar ist, in welcher eine lösbare formschlüssige Verbindung zum Antreiben der zweiten drehbaren Rolle hergestellt ist.

2. Kopplungsvorrichtung nach Anspruch 1,
**dadurch gekennzeichnet,**
**dass** der Grundkörper (13) zylindrisch ausgebildet ist und eine Mantelfläche des Grundkörpers (13) eine Vielzahl von Zähnen (15) zum Antreiben der Kopplungsvorrichtung (5) mittels eines Zahnradantriebs aufweist.

3. Kopplungssystem (1),
mit einer Vielzahl von nebeneinander angeordneten Transportvorrichtungen (2), welche jeweils eine drehbare Rolle (4) aufweisen, die sich entlang einer gemeinsamen Rotationsachse (X) erstrecken; und
mit zumindest einer Kopplungsvorrichtung (5) nach einem der Ansprüche 1 oder 2, die dazu ausgebildet ist, in einer vorbestimmten Endposition eine lösbare formschlüssige Verbindung zwischen zwei benachbarten drehbaren Rollen (4) der Vielzahl von nebeneinander angeordneten Transportvorrichtungen (2) herzustellen, sodass die Vielzahl von Transportvorrichtungen (2) mechanisch synchronisiert antreibbar sind, wobei die Kopplungsvorrichtung (5) auf der drehbaren Rolle (4) verschiebbar entlang der gemeinsamen Rotationsachse (X) und verdrehbar um die gemeinsame Rotationsachse (X) montiert ist.

4. Kopplungssystem nach Anspruch 3,
**dadurch gekennzeichnet,**
**dass** die Vielzahl von nebeneinander angeordneten Transportvorrichtungen (2) eine gemeinsame Förderrichtung und -ebene aufweisen.

5. Kopplungssystem nach Anspruch 3 oder 4,
**dadurch gekennzeichnet,**
**dass** die Kopplungsvorrichtung (5) in der vorbestimmten Endposition die drehbaren Rollen (4) der Vielzahl von Transportvorrichtungen (2) axial und in Umfangsrichtung lösbar formschlüssig verbindet.

6. Kopplungssystem nach einem der Ansprüche 3 - 5,
**dadurch gekennzeichnet,**
**dass** die zueinander zugewandten Endbereiche der drehbaren Rollen (4) jeweils ein Formschlusselement (6) aufweisen, wobei das Formschlusselement (6) insbesondere von einer Mantelfläche der drehbaren Rolle (4) abragt.

7. Kopplungssystem nach Anspruch 6,
**dadurch gekennzeichnet,**
**dass** die Kopplungsvorrichtung (5) hohlzylindrisch ausgebildet ist und eine zu dem Formschlusselement (6) korrespondierende Aussparung (7A; 7B) aufweist, welche sich derart in der Kopplungsvorrichtung erstreckt, dass das Formschlusselement (6) in die Aussparung (7A; 7B) der Kopplungsvorrichtung (5) eingreifbar ist.

8. Kopplungssystem nach einem der Ansprüche 3 - 7,
**dadurch gekennzeichnet,**
**dass** die Kopplungsvorrichtung (5) über einen motorischen Antrieb antreibbar ist,
und/oder dass zumindest eine der drehbaren Rollen (4) über einen motorischen Antrieb oder ein motorisch angetriebenes Förderband (8) antreibbar ist.

9. Kopplungssystem nach Anspruch 8,
**dadurch gekennzeichnet,**
**dass** der motorische Antrieb als Zahnradantrieb, als Reibradantrieb oder als Riemenantrieb ausgebildet ist.

10. Verkaufsautomat (3),
mit einem Gehäuse (10), das eine verschließbare Tür zum Befüllen des Verkaufsautomaten (3) aufweist;
mit einem Innenraum (11); und
mit einem Kopplungssystem (1) nach einem der Ansprüche 3 bis 9, welches in dem Innenraum (11) zum Transport von Waren (12) mit variierenden Außenmaßen vorgesehen ist.

11. Verfahren (V) zum Konfigurieren eines Kopplungssystems nach einem der Ansprüche 3 bis 9, umfassend:
Manipulieren zumindest einer Kopplungsvorrichtung (5) des Kopplungssystems (1), welche verschiebbar und verdrehbar auf jeweils einer drehbaren Rolle (4) der Vielzahl von nebeneinander angeordneten Transportvorrichtungen (2) montiert ist, wobei das Manipulieren folgendes umfasst:
axiales Verschieben (V3) der Kopplungsvorrichtung (5) relativ zu der drehbaren Rolle (4) entlang einer Rotationsachse (X) der drehbaren Rolle (4), wobei die Kopplungsvorrichtung (5) zu der benachbarten drehbaren Rolle (4) geführt wird, so dass die Kopplungsvorrichtung (5) jeweils einen Endbereich der zwei benachbarten drehbaren Rollen (4) zumindest teilweise umgibt; und
Verdrehen (V4) der Kopplungsvorrichtung (5) relativ zu den zwei benachbarten drehbaren Rollen (4) um die gemeinsame Rotationsachse (X) in eine vorbestimmte Endposition, wobei die Kopplungsvorrichtung (5) in der vorbestimmten Endposition eine lösbare formschlüssige Verbindung zwischen den zwei benachbarten drehbaren Rollen (4) zur Übertragung eines Antriebsmoments herstellt.

12. Verfahren nach Anspruch 11,
**dadurch gekennzeichnet,**
**dass** das Manipulieren ferner umfasst:
Verdrehen (V2) der Kopplungsvorrichtung (5) aus einer vorbestimmten Startposition, in welcher die Kopplungsvorrichtung (5) eine lösbare formschlüssige Verbindung zu der drehbaren Rolle (4) zur Übertragung eines Antriebsmoments herstellt, relativ zu der drehbaren Rolle (4) um die gemeinsame Rotationsachse (X), wobei die lösbare formschlüssige Verbindung zu der drehbaren Rolle (4) in Richtung der gemeinsamen Rotationsachse (X) gelöst wird.

13. Verfahren nach Anspruch 11 oder 12,
**dadurch gekennzeichnet,**
**dass** der Endbereich der zwei benachbarten drehbaren Rollen (4) jeweils ein Formschlusselement (6) aufweist, wobei die Formschlusselemente (6) von einer Mantelfläche der drehbaren Rollen (4) abragen und beim axialen Verschieben (V3) der Kopplungsvorrichtung (5) in einer vorbestimmten Ausrichtung zueinander ausgerichtet werden, wobei beim Verdrehen (V4) der Kopplungsvorrichtung (5) eine der zwei benachbarten drehbaren Rollen (4) relativ zu der anderen benachbarten drehbaren Rolle (4) und relativ zu der Kopplungsvorrichtung (5) insbesondere derart ausgerichtet wird, dass die Formschlusselemente (6) in Abhängigkeit einer vorbestimmten Übertragungsrichtung des Antriebsmoments so in die Kopplungsvorrichtung (5) eingreifen, dass ein im Wesentlichen spielfreier Anlaufvorgang des Kopplungssystems (1) bereitgestellt wird.

14. Verfahren nach einem der Ansprüche 11 bis 13,
**gekennzeichnet durch,**
gemeinsames Antreiben (V5) der Vielzahl von Transportvorrichtungen (2), welche mittels der zumindest einen Kopplungsvorrichtung (5) mechanisch synchronisiert sind.

## Claims

1. Coupling device (5) for the mechanical synchronization of transport devices (2) that are arranged next to one another, in particular for or in a vending machine (3),
having a base body (13);
having a through bore (14) along an axis of rotation (X) of the base body (13), wherein the through bore (14) is embodied so as to displaceably and rotatably mount the base body (13) on a first rotatable roller that extends along the axis of rotation (X);
having a first recess (7A) for inserting a first positive-locking element of the first rotatable roller on a first end face (13A) of the base body (13), wherein the first recess (7A) adjoins the through bore (14) and extends in sections in the circumferential direction of the base body (13), so that the first positive-locking element can be guided along the first recess (7A) into a predetermined end position in which a releasable positive-locking connection for driving the first rotatable roller is produced; and
having a second recess (7B) for inserting a second positive-locking element of a second roller that can be rotated about the axis of rotation (X) on a second end face (13B) of the base body (13), wherein the second recess (7B) adjoins the through bore (14) and extends in sections in the circumferential direction, so that the second positive-locking element can be guided along the second recess (7B) into a predetermined end position in which a releasable positive-locking connection for driving the second rotatable roller is produced.

2. Coupling device according to claim 1,
**characterised**
**in that** the base body (13) is embodied as cylindrical and a shell surface of the base body (13) comprises a plurality of teeth (15) for driving the coupling device (5) by means of a gear drive.

3. Coupling system (1),
having a plurality of transport devices (2) that are arranged next to one another and that each comprise a rotatable roller (4) that extends along a common axis of rotation (X); and
having at least one coupling device (5) according to one of claims 1 or 2, which is embodied so as to produce, in a predetermined end position, a releasable positive-locking connection between two adjacent rotatable rollers (4) of the plurality of transport devices (2) that are arranged next to one another, so that the plurality of transport devices (2) can be driven in a mechanically synchronized manner,
wherein the coupling device (5) is mounted on the rotatable roller (4) so as to be displaceable along the common axis of rotation (X) and so as to be rotatable about the common axis of rotation (X).

4. Coupling system according to claim 3,
**characterised**
**in that** the plurality of transport devices (2) that are arranged next to one another comprise a common conveying direction and plane.

5. Coupling system according to claim 3 or 4,
**characterised**
**in that** the coupling device (5), in the predetermined end position, releasably connects the rotatable rollers (4) of the plurality of transport devices (2) in a positive-locking manner in both the axial and circumferential directions.

6. Coupling system according to one of claims 3 to 5,
**characterised**
**in that** the mutually facing end regions of the rotatable rollers (4) each comprise a positive-locking element (6), wherein the positive-locking element (6) projects in particular from a shell surface of the rotatable roller (4).

7. Coupling system according to claim 6,
**characterised**
**in that** the coupling device (5) is embodied as hollow-cylindrical and comprises a recess (7A; 7B) that corresponds to the positive-locking element (6) and extends in the coupling device in such a way that the positive-locking element (6) can engage in the recess (7A; 7B) of the coupling device (5).

8. Coupling system according to one of claims 3 to 7,
**characterised**
**in that** the coupling device (5) can be driven via a motor drive,
and/or at least one of the rotatable rollers (4) can be driven via a motor drive or a motor-driven conveyor belt (8).

9. Coupling system according to claim 8,
**characterised**
**in that** the motor drive is embodied as a gear drive, as a friction wheel drive or as a belt drive.

10. Vending machine (3),
having a housing (10) that comprises a lockable door for filling the vending machine (3);
having an interior (11); and
having a coupling system (1) according to one of claims 3 to 9, which is provided in the interior (11) for transporting goods (12) having varying external dimensions.

11. Method (V) for configuring a coupling system according to one of claims 3 to 9, comprising:
manipulating at least one coupling device (5) of the coupling system (1) that is displaceably and rotatably mounted on a respective rotatable roller (4) of the plurality of transport devices (2) that are arranged next to one another, wherein the manipulation comprises:
axially displacing (V3) the coupling device (5) relative to the rotatable roller (4) along an axis of rotation (X) of the rotatable roller (4), wherein the coupling device (5) is guided to the adjacent rotatable roller (4) so that the coupling device (5) at least partially surrounds an end region of each of the two adjacent rotatable rollers (4); and
rotating (V4) the coupling device (5) relative to the two adjacent rotatable rollers (4) about the common axis of rotation (X) into a predetermined end position, wherein, in the predetermined end position, the coupling device (5) produces a releasable positive-locking connection between the two adjacent rotatable rollers (4) for transmitting a drive torque.

12. Method according to claim 11
**characterised**
**in that** the manipulation additionally comprises:
rotating (V2) the coupling device (5) from a predetermined starting position, in which the coupling device (5) produces a releasable positive-locking connection to the rotatable roller (4) for transmitting a drive torque, relative to the rotatable roller (4) about the common axis of rotation (X), wherein the releasable positive-locking connection to the rotatable roller (4) is released in the direction of the common axis of rotation (X).

13. Method according to claim 11 or 12,
**characterised**
**in that** the end region of the two adjacent rotatable rollers (4) each comprises a positive-locking element (6), wherein the positive-locking elements (6) protrude from a shell surface of the rotatable rollers (4) and, during axial displacement (V3) of the coupling device (5), are oriented with respect to one another in a predetermined orientation, wherein, during rotation (V4) of the coupling device (5), one of the two adjacent rotatable rollers (4) is oriented relative to the other adjacent rotatable roller (4) and relative to the coupling device (5), in particular in such a way that the positive-locking elements (6) engage in the coupling device (5) in dependence upon a predetermined direction of transmission of the drive torque in such a way that an essentially clearance-free starting process of the coupling system (1) is provided.

14. Method according to one of claims 11 to 13,
**characterised by**
jointly driving (V5) the plurality of transport devices (2) that are mechanically synchronized by means of the at least one coupling device (5).

## Revendications

1. Dispositif d'accouplement (5) destiné à la synchronisation mécanique de dispositifs de transport (2) disposés côte à côte, en particulier pour ou dans un distributeur automatique (3),
comportant un corps de base (13) ;
comportant un trou traversant (14) le long d'un axe de rotation (X) du corps de base (13), le trou traversant (14) étant conçu pour monter le corps de base (13) de manière coulissable et rotative sur un premier rouleau rotatif s'étendant le long de l'axe de rotation (X) ;
comportant un premier évidement (7A) destiné à l'introduction d'un premier élément à complémentarité de forme du premier rouleau rotatif sur une première face frontale (13A) du corps de base (13), le premier évidement (7A) se raccordant au trou traversant (14) et s'étendant par sections dans la direction circonférentielle du corps de base (13), de sorte que le premier élément à complémentarité de forme peut être guidé le long du premier évidement (7A) jusqu'à une position finale prédéterminée dans laquelle une liaison par complémentarité de forme amovible est établie pour entraîner le premier rouleau rotatif ; et
comportant un deuxième évidement (7B) destiné à l'introduction d'un deuxième élément à complémentarité de forme d'un deuxième rouleau pouvant tourner autour de l'axe de rotation (X) sur une deuxième face frontale (13B) du corps de base (13), le deuxième évidement (7B) se raccordant au trou traversant (14) et s'étendant par sections dans la direction circonférentielle, de sorte que le deuxième élément à complémentarité de forme peut être guidé le long du deuxième évidement (7B) jusqu'à une position finale prédéterminée dans laquelle une liaison par complémentarité de forme amovible est établie pour entraîner le deuxième rouleau rotatif.

2. Dispositif d'accouplement selon la revendication 1,
**caractérisé en ce**
**que** le corps de base (13) est de forme cylindrique et qu'une surface d'enveloppe du corps de base (13) présente une pluralité de dents (15) pour entraîner le dispositif d'accouplement (5) au moyen d'un entraînement à roues dentées.

3. Système d'accouplement (1),
comportant une pluralité de dispositifs de transport (2) disposés côte à côte, qui présentent chacun un rouleau rotatif (4) s'étendant le long d'un axe de rotation commun (X) ; et
comportant au moins un dispositif d'accouplement (5) selon l'une des revendications 1 ou 2, qui est conçu pour établir, dans une position finale prédéterminée, une liaison par complémentarité de forme entre deux rouleaux rotatifs adjacents (4) de la pluralité de dispositifs de transport (2) disposés côte à côte, de sorte que la pluralité de dispositifs de transport (2) peut être entraînée de manière mécaniquement synchronisée,
dans lequel le dispositif d'accouplement (5) est monté sur le rouleau rotatif (4) de manière coulissable le long de l'axe de rotation commun (X) et rotative autour de l'axe de rotation commun (X).

4. Système d'accouplement selon la revendication 3,
**caractérisé en ce**
**que** la pluralité de dispositifs de transport (2) disposés côte à côte présente une direction et un plan de transport communs.

5. Système d'accouplement selon la revendication 3 ou 4,
**caractérisé en ce**
**que** le dispositif d'accouplement (5), dans la position finale prédéterminée, relie les rouleaux rotatifs (4) de la pluralité de dispositifs de transport (2) par complémentarité de forme amovible axialement et dans la direction circonférentielle.

6. Système d'accouplement selon l'une des revendications 3 à 5,
**caractérisé en ce**
**que** les zones d'extrémité des rouleaux rotatifs (4) faisant face l'une à l'autre présentent chacune un élément à complémentarité de forme (6), l'élément à complémentarité de forme (6) faisant en particulier saillie à partir d'une surface d'enveloppe du rouleau rotatif (4).

7. Système d'accouplement selon la revendication 6,
**caractérisé en ce**
**que** le dispositif d'accouplement (5) est de forme cylindrique creuse et présente un évidement (7A ; 7B) correspondant à l'élément à complémentarité de forme (6) et s'étendant dans le dispositif d'accouplement de telle sorte que l'élément à complémentarité de forme (6) puisse s'engager dans l'évidement (7A ; 7B) du dispositif d'accouplement (5).

8. Système d'accouplement selon l'une des revendications 3 à 7,
**caractérisé en ce**
**que** le dispositif d'accouplement (5) peut être entraîné par un entraînement motorisé,
et/ou en ce qu'au moins l'un des rouleaux rotatifs (4) peut être entraîné par un entraînement motorisé ou par une bande transporteuse (8) entraînée par un moteur.

9. Système d'accouplement selon la revendication 8,
**caractérisé en ce**
**que** l'entraînement motorisé est réalisé sous la forme d'un entraînement à engrenages, d'un entraînement par friction ou d'un entraînement par courroie.

10. Distributeur automatique (3),
comportant un boîtier (10) qui présente une porte verrouillable pour le remplissage du distributeur automatique (3) ;
comportant un espace intérieur (11) ; et
comportant un système d'accouplement (1) selon l'une des revendications 3 à 9, qui est prévu dans l'espace intérieur (11) pour le transport de marchandises (12) présentant des dimensions extérieures variables.

11. Procédé (V) pour configurer un système d'accouplement selon l'une des revendications 3 à 9, comprenant :
la manipulation d'au moins un dispositif d'accouplement (5) du système d'accouplement (1), qui est monté de manière coulissable et rotative sur un rouleau rotatif (4) respectif de la pluralité de dispositifs de transport (2) disposés côte à côte, la manipulation consistant à :
faire coulisser axialement (V3) le dispositif d'accouplement (5) par rapport au rouleau rotatif (4) le long d'un axe de rotation (X) du rouleau rotatif (4), le dispositif d'accouplement (5) étant guidé vers le rouleau rotatif (4) adjacent, de sorte que le dispositif d'accouplement (5) entoure au moins partiellement une zone d'extrémité de chacun des deux rouleaux rotatifs (4) adjacents ; et
faire tourner (V4) le dispositif d'accouplement (5) par rapport aux deux rouleaux rotatifs (4) adjacents autour de l'axe de rotation commun (X) vers une position finale prédéterminée, le dispositif d'accouplement (5) établissant, dans la position finale prédéterminée, une liaison par complémentarité de forme amovible entre les deux rouleaux rotatifs (4) adjacents pour la transmission d'un couple d'entraînement.

12. Procédé selon la revendication 11,
**caractérisé en ce**
**que** la manipulation consiste en outre à :
faire tourner (V2) le dispositif d'accouplement (5) à partir d'une position de départ prédéterminée, dans laquelle le dispositif d'accouplement (5) établit une liaison par complémentarité de forme amovible avec le rouleau rotatif (4) pour transmettre un couple d'entraînement, par rapport au rouleau rotatif (4) autour de l'axe de rotation commun (X), la liaison par complémentarité de forme amovible avec le rouleau rotatif (4) étant alors libérée dans la direction de l'axe de rotation commun (X).

13. Procédé selon la revendication 11 ou 12,
**caractérisé en ce**
**que** la zone d'extrémité des deux rouleaux rotatifs (4) adjacents présente chacune un élément à complémentarité de forme (6), les éléments à complémentarité de forme (6) faisant saillie à partir d'une surface d'enveloppe des rouleaux rotatifs (4) et, lors du coulissement axial (V3) du dispositif d'accouplement (5) étant orientés l'un par rapport à l'autre selon une orientation prédéterminée, l'un des deux rouleaux rotatifs (4) adjacents étant, lors de la rotation (V4) du dispositif d'accouplement (5), orienté par rapport à l'autre rouleau rotatif (4) adjacent et par rapport au dispositif d'accouplement (5), en particulier de telle sorte que les éléments à complémentarité de forme (6) s'engagent dans le dispositif d'accouplement (5) en fonction d'une direction de transmission prédéterminée du couple d'entraînement, de sorte qu'un démarrage du système d'accouplement (1) essentiellement sans jeu est assuré.

14. Procédé selon l'une des revendications 11 à 13,
**caractérisé par**
un entraînement commun (V5) de la pluralité de dispositifs de transport (2), qui sont synchronisés mécaniquement au moyen dudit au moins un dispositif d'accouplement (5).
